# EUROPÄISCHE PATENTSCHRIFT

(11) **EP 1 048 376 B1**
(45) Veröffentlichungstag und Bekanntmachung des Hinweises auf die Patenterteilung: **11.08.2004**
(21) Anmeldenummer: 00107831.0
(22) Anmeldetag: 12.04.2000
(51) Int. Cl.: B22D 11/10

(54) **Vorrichtung zum Einbringen von Giesshilfsmitteln in eine Stranggiesskokille**
Device for feeding casting agents in a continuous casting mould
Dispositif pour introduire des additifs de coulée dans une lingotière de coulée continue

(30) Priorität: 28.04.1999 DE 19919330
(43) Veröffentlichungstag der Anmeldung: 02.11.2000
(73) Patentinhaber: SMS SCHLOEMANN-SIEMAG AKTIENGESELLSCHAFT, 40237 Düsseldorf (DE)
(72) Erfinder: Grothe, Horst, 41564 Kaarst (DE)
(74) Vertreter: Valentin, Ekkehard, Dipl.-Ing.

(56) Entgegenhaltungen:
- EP-A- 0 624 412
- FR-A- 2 463 397
- US-A- 4 116 367

## Beschreibung

Die Erfindung betrifft eine Vorrichtung zum dosierten Einbringen von Gießhilfsmitteln, insbesondere Gießpulver, in eine Stranggießkokille, wobei ein an der Breitseite der Stranggießkokille angeordneter Verteilerkanal mehrere über der Stranggießkokille endende Auslaufstutzen aufweist, mindestens ein Fördermittel in dem Verteilerkanal das Gießhilfsmittel stetig zu den Auslaufstutzen fördert, jeder Auslaufstutzen ein ihm zugeordnetes Fördermittel aufweist, das das Gießhilfsmittel über eine Austragsöffnung des Auslaufstutzens in die Stranggießkokille fördert.

Gestörter oder nicht optimaler Gießbetrieb ist häufig auf eine unzureichende Gießpulverzugabe zurückzuführen. Eine händische Zugabe des Gießpulvers erfolgt regelmäßig in zu großen Mengen und mit zu hoher lokaler Konzentration. Wachsende Ansprüche an die Qualität stranggegossenen Materials sowie die Steigerung der Gießgeschwindigkeit erfordern eine verbessertes Einbringen des Gießpulvers während des Gießens und auch beim Gießstart.

In der DE 30 44 591 A1 wurde bereits eine Vorrichtung zum dosierten Einbringen von Gießpulver in eine Stranggießkokille mit Hilfe eines gasförmigen Mediums durch einen mit einem Gießpulvervorratsbehälter verbundenen über der Stranggießkokille endenden Auslaufstutzen vorgeschlagen. In den Zuführungsleitungen für das gasförmige Medium ist eine Regeleinrichtung vorgesehen, die einen dosierbaren Gießpulveraustrag gestattet.

Die FR-A-2 463 397 offenbart eine Vorrichtung zum dosierten Einbringen von Pulver in eine Kokille, wobei ein oberhalb der Kokille angeordneter Verteilerkanal mehrere über der Kokille endende Auslaufstutzen mit vorgeschalteten Taschen zur Aufnahme des Pulvers aufweist. In dem Verteilerkanal ist ein Schneckenförderer angeordnet, der das Pulver in dem Verteilerkanal zu den Taschen fördert. Jeder Auslaufstutzen ist gegenüber der zugeordneten Tasche angewinkelt und weist eine Düse auf, die über eine Leitung mit Druckluft versorgt wird. Um den Auslauf des Pulvers aus den Auslaufstutzen zu bewirken, wird die jeweilige Leitung mit Druckluft beaufschlagt, die die Entleerung Auslaufstutzens bewirkt. Auf diese Weise soll das Puder in einer definierten Dosis gezielt auf bestimmte Bereiche des Bades in der Kokille aufgegeben werden. Eine exakte Portionierung des Puders ist mit dieser Vorrichtung jedoch nicht möglich.

Ausgehend von diesem Stand der Technik liegt der Erfindung die Aufgabe zugrunde, die Stranggießkokille über ihre volle Breite mit kleinen, exakt dosierten Portionen des Gießhilfsmittels bedarfsgerecht zu versorgen und den Austrag der Gießhilfsmittel an die Gießbreite und die Dicke der Stranggießkokille anpassen, insbesondere bedarfsgerecht an mehreren Stellen des Gießspiegels Gießhilfsmittel aufgeben zu können.

Diese Aufgabe wird bei einer Vorrichtung der eingangs erwähnten Art erfindungsgemäß dadurch gelöst, dass jeder Auslaufstutzen von einem T-förmigen Rohr mit zwei horizontalen Abschnitten und einem senkrechten Abschnitt gebildet wird, wobei ein horizontaler Abschnitt unterhalb des Verteilerkanals in Richtung der Stranggießkokille verläuft, der gegenüberliegende horizontale Abschnitt einen Dosierzylinder zum Fördern der Gießhilfsmittel aufnimmt und der senkrechte Abschnitt den Verteilerkanal mit den horizontalen Abschnitten des T-förmigen Rohres verbindet.

Der gemäß dem Hauptanspruch ausgebildete Auslaufstutzen besitzt einen Dosierzylinder zum portionsweisen Fördern und der Gießhilfsmittel, der vorzugsweise von einem ventilgesteuerten Luftzylinder betätigt wird. Das T-förmige Rohr bildet zusammen mit dem Dosierzylinder eine Dosierkammer, die über den senkrechten Abschnitt des T-förmigen Rohrs aus dem Verteilerkanal gefüllt wird. Nach dem Befüllen führt der Dosierzylinder einen Förderhub aus und befördert das Gießhilfsmittel aus der Dosierkammer in Richtung der Austragsöffnung des Auslaufstutzens.

Der Gießhilfsmittelverbrauch hängt maßgeblich von der Stahlsorte, der Zusammensetzung des Gießhilfsmittels sowie der Temperatur des Tundish ab. Verbrauchsabhängig wird Gießhilfsmittel in ausreichender Menge automatisch nachgeführt.

Als Querförderer im Verteilerkanal kommen motorisch angetriebene Stetigförderer in Betracht, beispielsweise ein Transportband (Löffelband) oder ein Schneckenförderer. Die den Auslaufstutzen zugeordneten Fördermittel können einzeln oder gruppenweise angesteuert werden. Durch diese Maßnahme kann die Gießspiegel-Oberfläche gezielt mit Gießhilfsmittel versorgt werden.

Um über die Austragsöffnung auch das Startpulver zuführen zu können, mündet der in Richtung der Stranggießkokille verlaufende horizontale Abschnitt des T-förmigen Rohres endseitig seitlich in einen Trichter, der an seiner Unterseite die Austragsöffnung aufweist.

Die Zuführung für das Startpulver mündet zweckmäßig in die obere Öffnung dieses Trichters. Die Zuführung kann als Platte mit einer Heizvorrichtung ausgebildet sein, die das Startpulver vorheizt. Das Startpulver wird beispielsweise mit einem durch einen ventilgesteuerten Luftzylinder angetriebenen Schieber auf der Platte in Richtung des Trichters gefördert.

Platzsparend lässt sich die erfindungsgemäße Vorrichtung unterhalb des die Kokille speisenden Gießverteilers (Tundish) anordnen. Außerdem kann die Vorrichtung beweglich, insbesondere in Richtung der Breitseite der Stranggießkokille verfahrbar ausgebildet sein.

Um die Gießhilfsmittel aufzulockern, kann der Verteilerkanal eine Gaszuführung aufweisen. Um die Auflockerung gezielt durchführen zu können, weisen die Zuführungen zweckmäßigerweise Steuerventile auf.

Der Verteilerkanal der erfindungsgemäßen Vorrichtung wird über mindestens eine Leitung mit einem regelmäßig oberhalb des Verteilerkanals angeordneten Vorratsbehälter für die Gießhilfsmittel verbunden. In der Leitung kann eine Gaszufuhr und/oder eine Heizung eingebaut sein. Auch hier dient die Gaszufuhr der Auflockerung und die Heizung der Vorwärmung des Gießpulvers. Schließlich kann die Leitung Absperrorgane aufweisen, um die Zufuhr von Gießhilfsmitteln zu unterbrechen. Nachfolgend wird die Erfindung anhand eines Ausführungsbeispieles des näheren erläutert:

Es zeigen
- Figur 1: eine schematische Seitenansicht einer erfindungsgemäßen Vorrichtung,
- Figur 2: eine Aufsicht auf die Vorrichtung nach Figur 1,
- Figur 3: eine teilweise geschnittene Vorderansicht der Vorrichtung nach Figur 1 einschließlich einer Darstellung einer Zuführung für Startpulver,
- Figur 4: einen Schnitt durch einen Verteilerkanal der Vorrichtung nach Figur 1 sowie
- Figur 5: eine Detaildarstellung einer Versorgungsleitung für den Verteilerkanal einer Vorrichtung nach Figur 1.

Die insgesamt mit 1 bezeichnete Vorrichtung zum dosierten Einbringen von Gießpulver ist an der Breitseite einer Stranggießkokille 2 angeordnet. Sie besteht im wesentlichen aus einem Verteilerkanal 3, der mehrere oberhalb der Stranggießkokille 2 endende Auslaufstutzen 4 aufweist. Die unterhalb des Tundishs 5 angeordnete Vorrichtung 1 wird über 2 seitlich in den Verteilerkanal 3 mündende Leitungen 6 aus einem in den Figuren nicht dargestellten Vorratsbehälter mit Gießhilfsmitteln versorgt.

Der insgesamt mit 4 bezeichnete Auslaufstutzen wird, wie insbesondere aus der Schnittdarstellung der Figur 3 ersichtlich, von einem T-förmigen Rohr mit 2 horizontalen Abschnitten 7, 8 und einem senkrechten Abschnitt 9 gebildet. Der horizontale Abschnitt 8 verläuft in Richtung der Stranggießkokille 2, während der gegenüberliegende horizontale Abschnitt 7 einen Dosierzylinder 11 zum Fördern des in Figur 3 schematisch angedeuteten Gießhilfsmittels 12 aufnimmt.

Der Dosierzylinder 11 besitzt zwei Kolbenböden 13, 14, die zusammen mit dem senkrechten Abschnitt 9 eine Dosierkammer 15 bilden. Durch Verschieben des Dosierzylinders 11 längs des Hubweges 16 wird das Gießhilfsmittel 12 portionsweise in Richtung eines endseitig des senkrechten Abschnittes 8 angeordneten Trichters 17 gefördert. An seiner Unterseite weist der Trichter 17 eine Austragsöffnung 18 auf, über die das Gießhilfsmittel 12 in die Stranggießkokille 2 gegeben wird. Betätigt wird der Dosierzylinder 11 mit einem Druckluftzylinder 19, der mit dem horizontalen Abschnitt 7 fluchtend an dem Auslaufstutzen 4 angeflanscht ist.

Oberhalb des Trichters 17 ist eine insgesamt mit 21 bezeichnete Zuführung mit Startpulver angeordnet. Sie besteht aus einer beheizbaren Platte 22, die stirnseitig in eine oberhalb der oberen Öffnung 23 des Trichters 17 mündende Rutsche 27 übergeht.

Mittels einer in den Zeichnungen nicht dargestellten Steuerung wird das beispielsweise manuell auf die Platte 22 aufgegebene Startpulver automatisch bei Erreichen des Sollfüllstandes auf den Flüssigstahl aufgegeben. Ebenfalls automatisch werden die ventilgesteuerten Druckluftzylinder 19 sowie die Antriebe der in dem Verteilerkanal 3 angeordneten Fördermittel von der Steuerung abhängig von den Gießbedingungen und dem Gießhilfsmittelverbrauch angesteuert. Eines der als Löffelband 24 ausgebildeten Fördermittel in dem Verteilerkanal 3 ist in der Schnittdarstellung nach Figur 4 erkennbar.

Die Detailansicht der zu beiden Seiten des Verteilerkanals 3 angeordneten Leitungen 6 in Figur 5 zeigt zwei Gaszufuhren 25 sowie drei in den freien Querschnitt der Leitung 6 hineinragende Heizstäbe 26. Die Gaszufuhren 25 dienen der Auflockerung und die Heizstäbe 26 der Vorwärmung des Gießhilfsmittels.

| **Bezugszeichenliste** | |
|---|---|
| **Nr.** | **Bezeichnung** |
| 1. | Vorrichtung zum Einbringen von Gießhilfsmitteln |
| 2. | Stranggießkokille |
| 3. | Verteilerkanal |
| 4. | Auslaufstutzen |
| 5. | Tundish |
| 6. | Leitung |
| 7. | horizontaler Abschnitt (4) |
| 8. | horizontaler Abschnitt (4) |
| 9. | senkrechter Abschnitt (4) |
| 10. | - |
| 11. | Dosierzylinder |
| 12. | Gießhilfsmittel |
| 13. | Kolbenboden |
| 14. | Kolbenboden |
| 15. | Dosierkammer |
| 16. | Hubweges |
| 17. | Trichter |
| 18. | Austragsöffnung |
| 19. | Druckluftzylinder |
| 20. | - |
| 21. | Zuführung Startpulver |
| 22. | beheizbare Platte |
| 23. | obere Öffnung (17) |
| 24. | Löffelband |
| 25. | Gaszufuhr |
| 26. | Heizstab |
| 27. | Rutsche |

## Patentansprüche

1. Vorrichtung zum dosierten Einbringen von Gießhilfsmitteln, insbesondere Gießpulver, in eine Stranggießkokille, wobei ein an der Breitseite der Stranggießkokille (2) angeordneter Verteilerkanal (3) mehrere über der Stranggießkokille (2) endende Auslaufstutzen (4) aufweist, mindestens ein Fördermittel (24) in dem Verteilerkanal (3) das Gießhilfsmittel (12) stetig zu den Auslaufstutzen (4) fördert, jeder Auslaufstutzen ein ihm zugeordnetes Fördermittel (11) aufweist, das das Gießhilfsmittel (12) über eine Austragsöffnung (18) des Auslaufstutzens (4) in die Stranggießkokille (2) fördert,
**dadurch gekennzeichnet,**
**daß** jeder Auslaufstutzen (4) von einem T-förmigen Rohr mit zwei horizontalen Abschnitten (7,8) und einem senkrechten Abschnitt (9) gebildet wird, wobei ein horizontaler (8) Abschnitt unterhalb des Verteilerkanals in Richtung der Stranggießkokille (2) verläuft, der gegenüberliegende horizontale Abschnitt (7) einen Dosierzylinder (11) zum Fördern der Gießhilfsmittel (12) aufnimmt und der senkrechte Abschnitt (9) den Verteilerkanal (3) mit den horizontalen Abschnitten (7,8) des T-förmigen Rohres verbindet.

2. Vorrichtung nach Anspruch 1,
**dadurch gekennzeichnet,**
**daß** der in Richtung der Stranggießkokille verlaufende horizontale Abschnitt (8) des T-förmigen Rohres endseitig seitlich in einem Trichter (17) mündet, der an seiner Unterseite die Austragsöffnung (18) aufweist.

3. Vorrichtung nach Anspruch 2,
**dadurch gekennzeichnet,**
**daß** in die obere Öffnung (23) des Trichters (17) eine Zuführung (21) für Startpulver mündet

4. Vorrichtung nach Anspruch 3,
**dadurch gekennzeichnet,**
**daß** die Zuführung (21) als Platte (22) mit einer Heizvorrichtung ausgebildet ist.

5. Vorrichtung nach einem der Ansprüche 1 bis 4,
**dadurch gekennzeichnet,**
**daß** die Vorrichtung (1) unterhalb des die Kokille (2) speisenden Gießverteilers (5) angeordnet ist.

6. Vorrichtung nach einem der Ansprüche 1 bis 5,
**dadurch gekennzeichnet,**
**daß** die Vorrichtung (1) beweglich, insbesondere in Richtung der Breitseite der Kokille (2) verfahrbar ist.

7. Vorrichtung nach einem der Ansprüche 1 bis 6,
**dadurch gekennzeichnet,**
**daß** der Verteilerkanal (3) mindestens eine Gaszuführung aufweist.

8. Vorrichtung nach einem der Ansprüche 1 bis 7,
**dadurch gekennzeichnet,**
**daß** der Verteilerkanal (3) über mindestens eine Leitung (6) mit einem Vorratsbehälter für die Gießhilfsmittel (12) verbunden ist und die Leitung (6) zumindest eine Gaszufuhr (25) und/oder eine Heizung (26) aufweist.

## Claims

1. A device for metered feeding of casting agents, particularly casting powder, in a continuous casting mould, in which a distribution channel (3) arranged on the broad side of the continuous casting mould (2) has a plurality of outflow nozzles (4) ending over the continuous casting mould (2), at least one transporting means (24) in the distribution channel (3) that moves the casting agents (12) in a continuous flow towards the outflow nozzle (4), each outflow nozzle has a transporting means (11) assigned individually thereto that moves the casting agents (12) over an application aperture (18) of the outflow nozzle (4) into the casting mould (2), **characterised in that** each outflow nozzle (4) is made up of a T-shaped pipe having two horizontal sections (7, 8) and one vertical section (9), wherein one horizontal section (8) extends in the direction of the casting mould (2) below the distribution channel (3), the opposingly placed horizontal section (7) accommodates a metering cylinder (11) for supplying the casting agents (12), and the vertical section (9) connects the distribution channel (3) with the horizontal sections (7, 8) of the T-shaped pipe.

2. The device according to claim 1, **characterised in that** the horizontal section (8) of the T-shaped pipe extending in the direction of the casting mould flares at its lateral extremity into a funnel (17) that includes the application aperture (18) on its underside.

3. The device according to claim 2, **characterised in that** a feed mechanism (21) for starting powder opens into the upper opening (23) of the funnel (17).

4. The device according to claim 3, **characterised in that** the feed mechanism (21) is configures as a plate (22) having a heating means.

5. The device according to any of claims 1 to 4, **characterised in that** the means (1) is located underneath the casting distributor (5) that feeds the mould (2).

6. The device according to any of claims 1 to 5, **characterised in that** the means (1) is displaceable, particularly in the direction of the broad side of the mould (2).

7. The device according to any of claims 1 to 6, **characterised in that** the distribution channel (3) includes at least one gas supply means.

8. The device according to any of claims 1 to 7, **characterised in that** the distribution channel (3) is connected to a feedstock container for the casting agents (12) via at least one line (6), and the line (6) has at least one gas supply means (25) and/or one heating means (26).

## Revendications

1. Dispositif d'introduction dosée d'additifs de coulée, notamment de poudre de coulée, dans une lingotière de coulée continue, un canal distributeur (3) disposé sur le côté large de la lingotière de coulée continue (2) présentant plusieurs tubulures d'écoulement (4) se terminant au dessus de la lingotière de coulée continue (2), au moins un moyen de transport (24) transportant l'additif de coulée (12) dans le canal distributeur (3) en permanence vers les tubulures d'écoulement (4), chaque tubulure d'écoulement présentant un moyen de transport (11) qui lui est associé et qui transporte l'additif de coulée (12) par une ouverture de distribution (18) de la tubulure d'écoulement (4) dans la lingotière de coulée continue (2), **caractérisé en ce que** chaque tubulure d'écoulement (4) est formée par un tuyau en forme de T avec deux sections horizontales (7, 8) et une section verticale (9), une section horizontale (8) s'étendant sous le canal distributeur en direction de la lingotière de coulée continue (2), que la section horizontale opposée (7) reçoit un cylindre de dosage (11) pour le transport des additifs de coulée (12) et que la section verticale (9) relie le canal distributeur (3) aux sections horizontales (7, 8) du tuyau en forme de T ;

2. Dispositif selon la revendication 1, **caractérisé en ce que** la section horizontale (8) s'étendant en direction de la lingotière de coulée continue du tuyau en forme de T débouche latéralement à son extrémité dans une trémie (17) qui présente sur sa face inférieure l'ouverture de sortie (18).

3. Dispositif selon la revendication 2, **caractérisé en ce que**, dans l'ouverture supérieure (23) de l'entonnoir (17), débouche une conduite d'alimentation (21) en poudre de démarrage.

4. Dispositif selon la revendication 3, **caractérisé en ce que** l'alimentation (21) se présente sous forme d'une plaque (22) comportant un dispositif de chauffage.

5. Dispositif selon l'une quelconque des revendications 1 à 4, **caractérisé en ce que** le dispositif (1) est disposé en dessous du distributeur de coulée (5) alimentant la lingotière (2).

6. Dispositif selon l'une quelconque des revendications 1 à 5, **caractérisé en ce que** le dispositif (1) est mobile et déplaçable, notamment en direction du côté large de la lingotière (2).

7. Dispositif selon l'une quelconque des revendications 1 à 6, **caractérisé en ce que** le canal distributeur (3) présente au moins une conduite d'alimentation en gaz.

8. Dispositif selon l'une quelconque des revendications 1 à 7, **caractérisé en ce que** le canal distributeur (3) est relié par au moins une canalisation (6) à une cuve de réserve pour les additifs de coulée (12) et que la canalisation (6) présente au moins une alimentation en gaz (25) et/ou un chauffage (26).
